# EUROPÄISCHE PATENTSCHRIFT

(11) **EP 4 225 514 B1**
(45) Veröffentlichungstag und Bekanntmachung des Hinweises auf die Patenterteilung: **03.04.2024**
(21) Anmeldenummer: 21790840.9
(22) Anmeldetag: 08.10.2021
(51) Int. Cl.: B21C 31/00, B21C 51/00, B21D 24/00, B21J 7/46, B21J 9/20, B21J 13/04, B30B 15/04, B21C 23/21

(54) **VERFAHREN ZUR ÜBERWACHUNG UND LAGEVERSTELLUNG WENIGSTENS EINES LAUFHOLMS EINER METALLPRESSE SOWIE METALLPRESSE**
METHOD FOR MONITORING AND FOR CHANGING THE POSITION OF AT LEAST ONE MOVING CROSSHEAD OF A METAL PRESS, AND METAL PRESS
PROCÉDÉ DE SURVEILLANCE ET DE MODIFICATION DE LA POSITION D'AU MOINS UN COULISSEAU D'UNE PRESSE MÉTALLIQUE, ET PRESSE MÉTALLIQUE

(30) Priorität: 12.10.2020 DE 102020212829
(43) Veröffentlichungstag der Anmeldung: 16.08.2023
(73) Patentinhaber: SMS Group GmbH, 40237 Düsseldorf (DE)
(72) Erfinder: HÜSGEN, David, 41352 Korschenbroich (DE); BÜSCH, Michael, 41749 Viersen (DE)
(74) Vertreter: Kross, Ulrich
(86) Internationale Anmeldenummer: PCT/EP2021/077879
(87) Internationale Veröffentlichungsnummer: WO 2022/078901

(56) Entgegenhaltungen:
- EP-A1- 0 589 240
- EP-A1- 3 677 356
- EP-A2- 0 379 937
- CN-U- 201 669 364
- DE-A1- 2 850 576
- JP-A- S63 132 716
- JP-A- 2020 099 930

## Beschreibung

Die Erfindung betrifft ein Verfahren zur Lageüberwachung und / oder Lageverstellung wenigstens eines zwischen Widerlagern eines Pressenrahmens innerhalb des Pressenrahmens gleitend geführten Bauteils, insbesondere eines Laufholms und/oder Aufnehmerhalters, wobei das Verfahren das fortlaufende Messen einer zentrischen Ausrichtung des gleitend geführten Bauteils innerhalb des Pressenrahmens und die Korrektur der Ausrichtung des gleitend geführten Bauteils innerhalb des Pressenrahmens in Abhängigkeit des erfassten Messergebnisses mithilfe von automatisch einstellbaren Führungselementen der Gleitführungen der Presse umfasst.

Die Erfindung betrifft weiterhin eine Presse mit einem Pressenrahmen und mit bei Betrieb der Presse die Presskräfte aufnehmenden Querholmen, wenigstens einem innerhalb des Pressenrahmens gleitend geführten Bauteil, insbesondere einem gleitend geführten Laufholm und / oder Aufnehmerhalter, mit an den Führungssäulen vorgesehenen und / oder mit diesen in Eingriff befindlichen Gleitführungen und mit automatisch verstellbaren Führungselementen der Gleitführungen

Strangpressen arbeiten üblicherweise so, dass ein zu verpressender Block von einem Stempel in Richtung einer Matrize gepresst wird (direktes Strangpressen). Darüber hinaus sind auch Strangpressen verbreitet, bei denen ein Blockaufnehmer bzw. Aufnehmer mit einem Metallblock gegen einen Hohlpressstempel gedrückt wird (indirektes Strangpressen). Solche Pressen umfassen beispielsweise einen Pressenrahmen mit einer oder mehreren zwischen einem Zylinderholm und einem Gegenholm wirkenden, die Presskraft aufbringenden Kolben-Zylindereinheiten sowie einem Aufnehmerhalter und einem einen Pressstempel tragenden Laufholm. Der Laufholm und der Aufnehmerhalter sind an Führungssäulen des Pressenrahmens gleitend verschiebbar. Darüber hinaus sind diese mit verstellbaren Führungsschuhen versehen, die auf die Hauptachse der Presse ausgerichtete Führungsflächen aufweisen. Für einen störungsfreien Betrieb einer solchen Strangpressen und für eine hohe Maßhaltigkeit der Wandstärke der erzeugten Hohlprofile ist eine zentrische Ausrichtung des Aufnehmerhalters zu den Presswerkzeugen wichtig.

Aus der DE 39 01 961 A1 ist eine liegende Strangpresse mit im Pressenrahmen zwischen unteren, das Gewicht abfangenden und oberen, niederhaltenden Führungen axial verschiebbaren Aufnehmerhalter und Laufholm bekannt. Der Aufnehmerhalter und der Laufholm sind zur fluchtenden Ausrichtung des Aufnehmerhalters und der Presswerkzeuge mit verstellbaren Führungsschuhen versehen, die durch Druckelemente nachgiebig mit dem Aufnehmerhalter und dem Laufholm verbunden und unter der Druckkraft in formschlüssiger Anlage an den oberen Führungen gehalten sind, wobei zwischen dem Aufnehmerhalter und dem Pressenrahmen Messfühler zur Erfassung und Anzeige einer Neigung der Aufnehmerachse vorgesehen sind. Die Messfühler sind an den oberen, niederhaltenden Führungsschuhen zum Aufnehmerhalter und zum Laufholm zwischen den Führungsschuhen und dem sie tragenden Aufnehmerhalter bzw. Laufholm den Abstand der Führungsschuhe zum Aufnehmerhalter bzw. Laufholm messend und anzeigend parallel zu den Druckelementen angeordnet und die Druckelemente sind selbst als Messfühler ausgebildet. In der DE 39 01 961 A1 wird vorgeschlagen, den Messfühlern Messwertanzeiger auf dem Steuerstand der Presse zuzuordnen, die auftretende Abweichungen anzeigen, sodass das Bedienungspersonal das Ausmaß der Abweichungen erkennen und erforderlichenfalls die Korrekturen durchführen kann. Verkantungen, unsymmetrische Wärmedehnung oder dergleichen führen zu einer Veränderung des Abstandes von Endstücken des Aufnehmerhalters oder des Laufholms zu den Gleitführungen, sodass sich die Führungsschuhe unter Krafteinwirkung von an diesen vorgesehenen Tellerfederpaketen verlagern. Etwaige Winkel- und Transversalabweichungen der fluchtenden Lage des Aufnehmers werden auf diese Art und Weise zwar zuverlässig erkannt, die Erkennung erfolgt indirekt über die Messfühler an den einzelnen Führungsschuhen, was eine automatisierte Überwachung und Mittenausrichtung des Aufnehmerhalters sowie auch des Laufholms der Presse erschwert.

Ein gattungsgemäßes Verfahren sowie eine solche Presse sind auch aus der EP 3 677 356 A1 bekannt. Aus der JP S63 132716 A ist eine Verfahren zur Ausrichtung eines Aufnehmers einer Presse innerhalb eines Aufnehmerhalters beschrieben, bei dem eine Exzentrizität zwischen dem Aufnehmer und einem Pressenstempel mittels mehrerer Laserlichtquellen und Photodetektoren ermittelt, berechnet und korrigiert wird.

Weiterer Stand der Technik ist aus den Dokumenten EP 3 003 701 B1, CN 107243586 A, CN 201669364 U, JP 2020-99 930 A, US 6 259 110 B1 und JP H04 141 337 bekannt.

Der Erfindung liegt die Aufgabe zugrunde, ein Verfahren der eingangs genannten Art bereitzustellen, welches eine verhältnismäßig einfache Überwachung der Mittenausrichtung der in der Hauptachse der Presse bewegbar geführten Bauteile und eine automatische Korrektur der Mittenausrichtung dieser Bauteile ermöglicht.

Die Aufgabe wird gelöst mit den Merkmalen des Verfahrens gemäß Patentanspruch 1. Die Aufgabe wird weiterhin gelöst durch eine Presse mit den Merkmalen des Patentanspruchs 10. Vorteilhafte Varianten der Erfindung sind durch die jeweiligen Unteransprüche erfasst.

Nach einem Gesichtspunkt der Erfindung wird ein Verfahren zur Lageüberwachung und / oder Lageverstellung wenigstens eines zwischen Widerlagern eines Pressenrahmens innerhalb des Pressenrahmens gleitend geführten Bauteils, insbesondere eines Laufholms, Stößels und / oder eines Aufnehmerhalters, bereitgestellt, wobei das Verfahren das fortlaufende Messen einer zentrischen Ausrichtung des gleitend geführten Bauteils innerhalb des Pressenrahmens und die Korrektur der Ausrichtung des gleitend geführten Bauteils innerhalb des Pressenrahmens in Abhängigkeit des erfassten Messergebnisses mithilfe von automatisch einstellbaren Führungselementen der Gleitführungen der Presse umfasst, dadurch gekennzeichnet, dass das Messen der zentrischen Ausrichtung des gleitend geführten Bauteils innerhalb des Pressenrahmens durch Positionserfassung mittels zweier Referenzpunkte des gleitend geführten Bauteils in einer sich quer zur Längsmittelachse der Presse erstreckenden Ebene erfolgt.

Als gleitend geführtes Bauteil, dessen Mittenausrichtung mit dem Verfahren gemäß der Erfindung überwacht und korrigiert werden soll, kommt beispielsweise ein Laufholm einer Presse in Betracht. Das Verfahren ist jedoch hierauf nicht beschränkt, vielmehr kann auch die Mittenausrichtung eines Aufnehmerhalters an einer Presse überwacht, einem Anlagenbediener angezeigt und / oder automatisch durch eine entsprechende Steuerung oder Regelung korrigiert werden. Durch die Messung der Lage der Referenzpunkte lässt sich die zentrische Ausrichtung bzw. Lage des gleitend geführten Bauteils relativ zur Hauptachse der Presse bzw. zur Längsmittelachse der Presse in einem X-Y-Koordinatensystem bestimmen. Durch Vergleich der Soll-Lage mit der Ist-Lage der Koordinaten der Referenzpunkte lässt sich die erforderliche Korrektur der Ausrichtung des gleitend geführten Bauteils ermitteln. Das Verfahren kann unabhängig von der Anzahl der Säulen bzw. Druckhülsen angewendet werden. So ist es möglich die Lage eines geführten Bauteils beispielsweise einer 2- oder 4-Säulen-Pressen zu überwachen und / oder zu verstellen.

Dadurch, dass die Messanordnung bevorzugt eine Lageabweichung ≤ 2 mm, bevorzugt ≤ 0,5 mm, noch mehr bevorzugt ≤ 0,1 mm erfasst, ist es möglich auch kleine Abweichungen zu korrigieren und damit die Wiederholgenauigkeit des Pressvorgangs zu verbessern.

Das Verfahren gemäß der Erfindung hat den Vorzug, dass die beispielsweise an dem Laufholm der Presse vorgesehenen Referenzpunkte bzw. Referenzmarkierungen optisch und damit über eine gewisse Distanz erfassbar sind. Die Referenzpunkte sind vorzugsweise an zwei möglichst weit voneinander entfernten Punkten um die Längsmittelachse der Presse und vorzugsweise in einer sich quer zur Längsmittelachse der Presse erstreckenden Ebene angeordnet.

Als Referenzpunkte kommen beispielsweise Markierungen in Betracht, die mittels Laser erfassbar sind. Die Positionserfassung bzw. Lageerfassung der Referenzpunkte erfolgt erfindungsgemäß mittels wenigstens einer an dem Pressenrahmen vorgesehenen Messanordnung. Als Messanordnung kommt beispielsweise ein bildverarbeitendes Sensorsystem in Betracht. Dieses kann zusätzlich mit einem Lasertriangulator zur Erfassung von Tiefeninformationen ausgestattet sein.

Bei einer vorteilhaften Variante des Verfahrens gemäß der Erfindung ist vorgesehen, dass die Verstellung der Führungselemente der Gleitführung automatisch in Abhängigkeit des erfassten Messergebnisses erfolgt.

Vorzugsweise wird die Anzahl der Verstellvorgänge und / oder der zurückgelegte Verstellweg und/oder die zu jedem Verstellvorgang zugehörigen Positionsdaten in einer Steuer-und/oder Regeleinrichtung erfasst. Die Steuer- und/oder Regeleinrichtung kann in erster Linie dazu ausgebildet sein, automatisch, d. h. ohne Veranlassung des Bedieners, einen Verstellvorgang an den Führungselementen der Gleitführung einzuleiten. Die Steuer-und/oder Regeleinrichtung kann allerdings auch eine entsprechende Information an den Bediener ausgeben, der dann einen Verstellvorgang einleitet. Darüber hinaus kann die Steuer- und/oder Regeleinrichtung, wie vorstehend erwähnt, auch eine Information über den Verschleißzustand der Gleitführung ausgeben.

Bevorzugt formt die Presse metallische Werkstoffe um. Insbesondere bei dieser Anwendung sind die auftretenden Bearbeitungskräfte hoch und die geforderten Toleranzen der fertigen Pressbauteile gering. Die erfindungsgemäße Lageverstellung reduziert den Verschleiß an der Presse und kann die Abweichungen ausgleichen, um die geforderten Bauteiltoleranzen einzuhalten.

Bevorzugt wird das Verfahren bei Freiformschmiede-, Gesenkschmiede-, Isothermschmiede-, Ringrohling-, Tiefzieh-, Strang- und / oder Loch- bzw. Ziehpressen eingesetzt.

Nach einem weiteren Gesichtspunkt der Erfindung ist eine Presse vorgesehen, mit einem Pressenrahmen und bei Betrieb der Presse die Presskräfte aufnehmenden Querholmen, wenigstens einem innerhalb des Pressenrahmens gleitend an Führungssäulen geführten Bauteil, insbesondere einem Laufholm und/oder einem Aufnehmerhalter, mit an der Führungssäulen vorgesehenen und / oder mit diesen in Eingriff befindlichen Gleitführungen und mit automatisch verstellbaren Führungselementen der Gleitführungen, wobei zur Durchführung des vorstehend beschrieben Verfahrens an dem gleitend geführten Bauteil bzw. an dem Laufholm in einer sich quer zur Längsmittelachse der Presse erstreckenden Ebene wenigstens zwei mit Abstand voneinander angeordnete, vorzugsweise optisch erfassbare Referenzpunkte vorgesehen sind und wobei an dem Pressenrahmen wenigstens eine Messanordnung zur Lageerfassung der Referenzpunkte vorgesehen ist.

Der Pressenrahmen der Presse kann als Widerlager, beispielsweise einen Zylinderholm und einen Gegenholm aufweisen, die über Zuganker miteinander verbunden sein können. Die Presse gemäß der Erfindung kann als liegende oder stehende Direkt-Strangpresse oder liegende oder stehende Indirekt-Strangpresse ausgebildet sein.

Die Erfindung wird nachstehend unter Bezugnahme auf ein in den Zeichnungen dargestelltes Ausführungsbeispiel erläutert. Es zeigen:
- Figur 1: einen Querschnitt durch eine Metallpresse gemäß der Erfindung und
- Figur 2: eine Schnittansicht eines einstellbaren Führungselements an einer Presse gemäß der Erfindung.

Figur 1 zeigt eine Schnittansicht durch eine Presse 1 gemäß der Erfindung aus der Blickrichtung einer an einem Pressenrahmen 2 der Presse 1 angeordneten Messanordnung 20. Die Messanordnung 20 ist zwischen einem Oberholm bzw. zwischen einem Zylinderholm und einem Laufholm 3 der Presse 1 angeordnet. Der Laufholm 3 ist bezogen auf eine Längsmittelachse 4 der Presse 1, die sich in die Zeichnungsebene hinein erstreckt, an Führungssäulen 5 des Pressenrahmens 2 gleitend geführt. Hierzu sind an dem Laufholm 3 entsprechend ausgebildete Gleitführungen 6 vorgesehen, die, wie nachstehend noch beschrieben, automatisch einstellbare Führungselemente 10 aufweisen. Die Lage des Laufholms 3 wird mittels der an dem Pressenrahmen 2 vorgesehenen Messanordnung 20 ständig überwacht. Die Messanordnung 20 umfasst Lasersensoren, die auf einer sich quer zur Längsmittelachse 4 der Strangpresse 1 erstreckenden Ebene mit Abstand zur Längsmittelachse 4 angeordnete Referenzpunkte 7 ausgerichtet sind. Die Messanordnung 20 erfasst die Lage oder Referenzpunkte relativ zu der Längsmittelachse 4 der Strangpresse 1 in einem Koordinatensystem, das durch die in Figur 1 eingezeichneten Achsen X und Y definiert ist. Die Referenzpunkte 7 sind als optische Markierungen auf dem Laufholm 3 vorgesehen. Die Messanordnung 20 ist über eine Steuer- und / oder Regeleinrichtung mit den verstellbaren Führungselementen 10 gekoppelt. Sollte es zum Beispiel durch einen einseitigen oder asymmetrischen Verschleiß der Gleitführungen 6 zu einer Fehlstellung des Laufholms 3 kommen, so erfasst die Messanordnung 20 eine Lagerveränderung der Referenzpunkte 7 relativ zur Längsmittelachse 4 der Presse 1. Die Steuer- und / oder Regeleinrichtung gibt einen entsprechenden Steuerimpuls an eines oder mehrere Führungselemente 10, die eine entsprechende Korrektur der Lage des Laufholms 3 bewirken.

Das Führungselement 10 umfasst ein Gehäuse 12, in welchem sich eine Spindel 13 erstreckt, die drehbar in einer Buchse 14 gelagert ist. Die Spindel 13 erstreckt sich durch erste und zweite Gewindebohrungen 16,17 eines Stellkeils 15, der durch Drehen der Spindel 13 innerhalb des Gehäuses 12 verlagerbar ist. Das Gewinde der Gewindebohrungen 16, 17 ist ein komplementär zu dem Gewinde der Spindel 14 ausgebildetes Bewegungsgewinde. Der Stellkeil 15 liegt gegen einen Führungskeil 18 an, der mit einem Gleitblock 19 bzw. einer Gleitplatte verbunden ist. Der Gleitblock 19, der einen Teil der Gleitführung 6 bildet, ist als Verschleißteil ausgebildet und ist parallel zur Längsmittelachse 4 bzw. zur Hauptachse der Presse 1 verstellbar.

Die Spindel 13 ist an ihrem aus dem Gehäuse 12 hervortretenden Ende mit einem Eingriff 11 für die Antriebsachse einer nicht dargestellten Antriebseinheit versehen. Eine Antriebseinheit kann beispielsweise ein direkt wirkender Elektromotor sein oder aus einem Motor mit einem Getriebe bestehen. Um die Lage des Gleitblocks 19 zu verstellen, wird die Spindel 13 mit einer entsprechenden Antriebseinheit gedreht. Die Drehbewegung lässt den Stellkeil 15 in oder gegen die Richtung des eingezeichneten Pfeiles A gleiten, wobei der Führungskeil dadurch in oder gegen die Richtung des Pfeiles B gleitet und den Abstand S zwischen der Führungssäulen 5 und dem Gleitblock 19 entweder vergrößert oder verringert.

### Bezugszeichenliste

- 1: Strangpresse
- 2: Pressenrahmen
- 3: Laufholm
- 4: Längsmittelachse der Presse
- 5: Führungssäulen
- 6: Gleitführung
- 7: Referenzpunkte
- 8: Bezugszeichen nicht vergeben
- 9: Bezugszeichen nicht vergeben
- 10: Führungselement
- 11: Eingriff
- 12: Gehäuse
- 13: Spindel
- 14: Buchse
- 15: Stellkeil
- 16: erste Gewindebohrung
- 17: zweite Gewindebohrung
- 18: Führungskeil
- 19: Gleitblock
- 20: Messanordnung
- A: Pfeil
- B: Pfeil
- S: Abstand

## Patentansprüche

1. Verfahren zur Lageüberwachung und / oder Lageverstellung wenigstens eines zwischen Widerlagern eines Pressenrahmens (2) innerhalb des Pressenrahmens (2) gleitend geführten Bauteils, insbesondere eines Laufholms (3) und / oder eines Aufnehmerhalters, wobei das Verfahren das fortlaufende Messen einer zentrischen Ausrichtung des gleitend geführten Bauteils innerhalb des Pressenrahmens (2) und die Korrektur der Ausrichtung des gleitend geführten Bauteils innerhalb des Pressenrahmens (2) in Abhängigkeit des erfassten Messergebnisses mithilfe von automatisch einstellbaren Führungselementen (10) von Gleitführungen der Presse umfasst, **dadurch gekennzeichnet, dass** das Messen der zentrischen Ausrichtung des gleitend geführten Bauteils innerhalb des Pressenrahmens (2) durch Positionserfassung mittels zweier Referenzpunkte (7) des gleitend geführten Bauteils in einer sich quer zur Längsmittelachse (4) der Presse erstreckenden Ebene erfolgt, wobei die Positionserfassung der Referenzpunkte (7) mittels wenigstens einer an dem Pressenrahmen (2) vorgesehenen Messanordnung (20) erfolgt.

2. Verfahren nach Anspruch 1, **dadurch gekennzeichnet, dass** die Position der Referenzpunkte (7) mittels Lasersensoren erfasst wird.

3. Verfahren nach einem der Ansprüche 1 oder 2, **dadurch gekennzeichnet, dass** die Position der Referenzpunkte (7) relativ zur Längsmittelachse (4) der Presse erfasst wird.

4. Verfahren nach einem der Ansprüche 1 bis 3, **dadurch gekennzeichnet, dass** die Verstellung der Führungselemente (10) der Gleitführung (6) automatisch in Abhängigkeit des erfassten Messergebnisses erfolgt.

5. Verfahren nach einem der Ansprüche 1 bis 4, **dadurch gekennzeichnet, dass** die Anzahl der Verstellvorgänge und / oder der zurückgelegte Verstellweg und / oder die zu jedem Verstellvorgang zugehörigen Positionsdaten in einer Steuer- und/oder Regeleinrichtung erfasst werden.

6. Verfahren nach Anspruch 5, **dadurch gekennzeichnet, dass** aus der Anzahl der Verstellvorgänge und / oder dem zurückgelegten Verstellweg ein Verschleiß der Gleitführung (6) ermittelt und dem Bediener der Presse ausgegeben wird.

7. Verfahren nach einem der vorangegangenen Ansprüche, **dadurch gekennzeichnet, dass** die Messanordnung eine Lageabweichung ≤ 2 mm, bevorzugt ≤ 0,5 mm, noch mehr bevorzugt ≤ 0,1 mm erfasst.

8. Verfahren nach einem der vorangegangenen Ansprüche, **dadurch gekennzeichnet, dass** die Presse metallische Werkstoffe umformt.

9. Verfahren nach einem der vorangegangenen Ansprüche, **dadurch gekennzeichnet, dass** die Presse freiformschmiedet, gesenkschmiedet, isotherm schmiedet, Ring-Rohlinge herstellt, Tiefziehbauteile presst, strangpresst und / oder Loch- und Ziehbauteile presst.

10. Presse mit einem Pressenrahmen (2) und bei Betrieb der Presse die Presskräfte aufnehmenden Querholmen, wenigstens einem innerhalb des Pressenrahmens gleitend an Führungssäulen (5) geführten Bauteil, insbesondere einem Laufholm (3) und / oder einem Aufnehmerhalter, mit an den Führungssäulen (5) vorgesehenen und / oder mit diesen in Eingriff befindlichen Gleitführungen (6), und mit automatisch verstellbaren Führungselementen (10) der Gleitführungen (5), wobei zur Durchführung des Verfahrens nach einem der Ansprüche 1 bis 7 an dem gleitend geführten Bauteil in einer sich quer zur Längsmittelachse (4) der Presse erstreckenden Ebene wenigstens zwei mit Abstand voneinander angeordnete, vorzugsweise optisch erfassbare Referenzpunkte (7) vorgesehen sind und wobei an dem Pressenrahmen (2) wenigstens eine Messanordnung (20) zur Lageerfassung der Referenzpunkte (7) vorgesehen ist.

11. Presse nach Anspruch 10, **dadurch gekennzeichnet, dass** die Messanordnung (20) über wenigstens eine Steuer- und / oder Regeleinrichtung mit den einstellbaren Führungselementen (10) gekoppelt ist, derart, dass aus den erfassten Messsignalen ein Steuersignal für die Ansteuerung der automatisch einstellbaren Führungselemente (10) erzeugbar ist, sodass die Korrektur der Ausrichtung des gleitend geführten Bauteils innerhalb des Pressenrahmens (2) in Abhängigkeit des erfassten Messergebnisses automatisiert bewirkt werden kann.

12. Presse nach einem der Ansprüche 10 oder 11, **dadurch gekennzeichnet, dass** wenigstens ein verstellbares Führungselement (10) , wenigstens einen quer zur Bewegungsrichtung des gleitend geführten Bauteils der Presse verstellbaren Gleitblock (19), wenigstens einen Stellkeil (15) und wenigstens einen Führungskeil (18) aufweist, deren Verstellung relativ zueinander eine Verlagerung des Gleitblocks (19) quer zur Bewegungsrichtung des gleitend geführten Bauteils bewirken, wobei der Stellkeil (15) stufenlos mittels wenigstens eines Spindeltriebs verstellbar ist.

13. Presse nach einem der Ansprüche 10 bis 12, **dadurch gekennzeichnet, dass** die zum Umformen von metallischen Werkstoffen ausgebildet ist.

14. Presse nach einem der Ansprüche 10 bis 13, **dadurch gekennzeichnet, dass** die Presse als Freiformschmiede-, Gesenkschmiede-, Isothermschmiede-, Ring-Rohling-, Loch- bzw. Zieh-, Tiefzieh- und / oder Strangpresse ausgebildet ist.

## Claims

1. Method for positional monitoring and/or positional adjustment of at least one component slidably guided within a press frame (2) between counter-bearings of the press frame (2), particularly of a moving crosshead (3) and/or of a receiver holder, wherein the method comprises continuous measurement of a central orientation of the slidably guided component within the press frame (2) and correction of the orientation of the slidably guided component within the press frame (2) in dependence on the detected measurement result with the help of automatically settable guide elements (10) of sliding guides of the press, **characterised in that** measurement of the central orientation of the slidably guided component within the press frame (2) is carried out by positional detection by means of two reference points (7) of the slidably guided component in a plane extending transversely to the longitudinal centre axis (4) of the press, wherein the positional detection of the reference points (7) is carried out by means of at least one measuring arrangement (20) provided at the press frame (2).

2. Method according to claim 1, **characterised in that** the position of the reference points (7) is detected by means of laser sensors.

3. Method according to one of claims 1 and 2, **characterised in that** the position of the reference points (7) relative to the longitudinal centre axis (4) of the press is detected.

4. Method according to any one of claims 1 to 3, **characterised in that** the adjustment of the guide elements (10) of the sliding guide (6) is carried out automatically in dependence on the detected measurement result.

5. Method according to any one of claims 1 to 4, **characterised in that** the number of adjustment processes and/or the adjustment path covered and/or the positional data associated with each adjustment process is or are detected in a controlling and/or regulating device.

6. Method according to claim 5, **characterised in that** wear of the sliding guide (6) is determined from the number of adjusting processes and/or the adjustment path covered and is supplied to the operator of the press.

7. Method according to any one of the preceding claims, **characterised in that** the measuring arrangement detects a positional deviation ≤ 0.2 millimetres, preferably ≤ 0.5 millimetres, even more preferably ≤ 0.1 millimetres.

8. Method according to any one of the preceding claims, **characterised in that** the press reshapes metallic materials.

9. Method according to any one of the preceding claims, **characterised in that** the press produces freeform-forged, drop-forged, isothermally forged annular blanks, presses deep-drawn components, extrudes, and/or presses perforated and drawn components.

10. Press with a press frame (2) and cross beams accepting pressing forces during operation of the press, at least one component slidably guided within the press frame on guide columns (5), particularly a moving crosshead (3) and/or a receiver holder, with sliding guides (6), which are provided at the guide columns (5) and/or disposed in engagement therewith, and with automatically adjustable guide elements (10) of the sliding guides (5), wherein for performance of the method according to any one of claims 1 to 7 at least two reference points (7) arranged at a spacing from one another and preferably optically detectable are provided at the slidably guided component in a plane extending transversely to the longitudinal centre axis (4) of the press and wherein at least one measuring arrangement (20) for positional detection of the reference points (7) is provided at the press frame (2).

11. Press according to claim 10, **characterised in that** the measuring arrangement (20) is coupled with the settable guide elements (10) by way of at least one controlling and/or regulating device in such a way that a control signal for activation of the automatically settable guide elements (10) can be generated from the detected measurement signals so that correction of the orientation of the slidably guided component within the press frame (2) can be automatically produced in dependence on the detected measurement result.

12. Press according to one of claims 10 and 11, **characterised in that** at least one adjustable guide element (10) comprises at least one slide block (19) adjustable transversely to the movement direction of the slidably guided component of the press, at least one setting wedge (15) and at least one guide wedge (18), the adjustment of which relative to one another produces displacement of the slide block (19) transversely to the movement direction of the slidably guided component, wherein the setting wedge (15) is steplessly adjustable by means of at least one spindle drive.

13. Press according to any one of claims 10 to 12, **characterised in that** the press is constructed for reshaping metalling materials.

14. Press according to any one of claims 10 to 13, **characterised in that** the press is constructed as a freeform-forging press, drop-forging press, isothermally forging press, annular blank press, perforating or drawing press, deep-drawing press and/or extruder.

## Revendications

1. Procédé de contrôle de la position et/ou de réglage de la position d'au moins un composant guidé de manière coulissante entre des butées d'un châssis de presse (2) à l'intérieur du châssis de presse (2), en particulier d'un longeron mobile (3) et/ou d'un support de capteur, le procédé comprenant la mesure en continu d'une orientation centrale du composant guidé par coulissement à l'intérieur du châssis de presse (2) et la correction de l'orientation du composant guidé par coulissement à l'intérieur du châssis de presse (2) en fonction du résultat de mesure détecté à l'aide d'éléments de guidage (10) réglables automatiquement de guides coulissants de la presse,
**caractérisé en ce que** la mesure de l'orientation centrale du composant guidé par coulissement à l'intérieur du châssis de presse (2) s'effectue par détection de la position au moyen de deux points de référence (7) du composant guidé par coulissement dans un plan s'étendant transversalement à l'axe médian longitudinal (4) de la presse, la détection de la position des points de référence (7) étant effectuée au moyen d'au moins un dispositif de mesure (20) prévu sur le châssis de presse (2).

2. Procédé selon la revendication 1, **caractérisé en ce que** la position des points de référence (7) est détectée au moyen de capteurs laser.

3. Procédé selon l'une des revendications 1 ou 2, **caractérisé en ce que** la position des points de référence (7) est détectée par rapport à l'axe central longitudinal (4) de la presse.

4. Procédé selon l'une des revendications 1 à 3, **caractérisé en ce que** le réglage des éléments de guidage (10) du guide de glissement (6) s'effectue automatiquement en fonction du résultat de mesure détecté.

5. Procédé selon l'une des revendications 1 à 4, **caractérisé en ce que** le nombre d'opérations de réglage et/ou la course de réglage parcourue et/ou les données de position associées à chaque opération de réglage sont enregistrées dans un dispositif de commande et/ou de régulation.

6. Procédé selon la revendication 5, **caractérisé en ce qu'**une usure du guide de glissement (6) est déterminée à partir du nombre d'opérations de réglage et/ou de la course de réglage parcourue et est transmise à l'opérateur de la presse.

7. Procédé selon l'une des revendications précédentes, **caractérisé en ce que** le dispositif de mesure détecte un écart de position ≤ 2 mm, de préférence ≤ 0,5 mm, encore plus préférablement ≤ 0,1 mm.

8. Procédé selon l'une quelconque des revendications précédentes, **caractérisé en ce que** la presse transforme des matériaux métalliques.

9. Procédé selon l'une quelconque des revendications précédentes, **caractérisé en ce que** la presse réalise des opérations de forgeage libre, de matriçage, de forgeage isotherme, de fabrication d'ébauches de bagues, d'emboutissage, d'extrusion et/ou presse des composants perforés et étirés.

10. Presse comprenant un bâti de presse (2) et des traverses absorbant les forces de compression lors du fonctionnement de la presse, au moins un composant guidé de manière coulissante à l'intérieur du bâti de presse sur des colonnes de guidage (5), notamment une barre de roulement (3) et/ou un support de ramassage, des guides coulissants (6) prévus sur les colonnes de guidage (5) et/ou en prise avec celles-ci, et des éléments de guidage (10) des guides coulissants (5) réglables automatiquement, dans lequel, pour mettre en oeuvre le procédé selon l'une des revendications 1 à 7, le composant guidé par glissement est doté, dans un plan s'étendant transversalement à l'axe central longitudinal (4) de la presse, d'au moins deux points de référence (7) disposés à distance l'un de l'autre et pouvant de préférence être détectés optiquement, et dans lequel le châssis (2) de la presse est doté d'au moins un dispositif de mesure (20) pour détecter la position des points de référence (7).

11. Presse selon la revendication 10, **caractérisé en ce que** le dispositif de mesure (20) est couplé aux éléments de guidage réglables (10) par l'intermédiaire d'au moins un dispositif de commande et/ou de régulation, de telle sorte qu'un signal de commande pour l'activation des éléments de guidage réglables automatiquement (10) peut être généré à partir des signaux de mesure détectés, de sorte que la correction de l'orientation du composant guidé par glissement à l'intérieur du bâti de presse (2) peut être effectuée de manière automatisée en fonction du résultat de mesure détecté.

12. Presse selon l'une des revendications 10 ou 11, **caractérisée en ce qu'**au moins un élément de guidage réglable (10), au moins un bloc coulissant (19) réglable transversalement à la direction de déplacement du composant de la presse guidé par coulissement, présente au moins une clavette de réglage (15) et au moins une clavette de guidage (18) dont le réglage l'une par rapport à l'autre provoque un déplacement du bloc coulissant (19) transversalement à la direction de déplacement du composant guidé par coulissement, la clavette de réglage (15) étant réglable en continu au moyen d'au moins un entraînement à broche.

13. Presse selon l'une des revendications 10 à 12, **caractérisée en ce qu'**elle est conçue pour le formage de matériaux métalliques.

14. Presse selon l'une des revendications 10 à 13, **caractérisée en ce que** la presse est conçue comme une presse de forgeage libre, une presse de matriçage, une presse de forgeage isotherme, une presse de fabrication d'ébauches de bagues, une presse de perçage ou d'étirage, une presse d'emboutissage et/ou une presse d'extrusion.
